# EUROPÄISCHE PATENTSCHRIFT

(11) **EP 2 015 851 B1**
(45) Veröffentlichungstag und Bekanntmachung des Hinweises auf die Patenterteilung: **22.09.2010**
(21) Anmeldenummer: 06807657.9
(22) Anmeldetag: 30.10.2006
(51) Int. Cl.: A62C 35/02, A62C 35/68, E03B 7/10

(54) **FROSTSICHERER BEHÄLTER FÜR LÖSCHFLUID**
FROST RESISTANT CONTAINER FOR EXTINGUISHING FLUID
RÉCIPIENT RÉSISTANT AU GEL POUR FLUIDE D'EXTINCTION

(43) Veröffentlichungstag der Anmeldung: 21.01.2009
(73) Patentinhaber: Fogtec Brandschutz GmbH & Co. KG, 51063 Köln (DE)
(72) Erfinder: SPRAKEL, Dirk, 50996 Köln (DE); LAKKONEN, Max, 51503 Rösrath (DE)
(74) Vertreter: Cohausz & Florack
(86) Internationale Anmeldenummer: PCT/EP2006/067929
(87) Internationale Veröffentlichungsnummer: WO 2008/052593

(56) Entgegenhaltungen:
- EP-A- 0 138 195
- EP-A1- 0 650 743
- DE-A1- 19 723 788
- US-A- 5 058 627

## Beschreibung

Die Erfindung betrifft eine Verschlussvorrichtung für Löschfluid speichernde Druckflaschen mit einer Druckflasche und einem Adapterstück zum Anschluss eines in der Druckflasche angeordneten Tauchrohres mit einem außerhalb der Druckflasche angeordneten Anschlussstück.

Verschlussvorrichtungen für Löschfluid speichernde Druckflaschen sind beispielsweise aus der EP 0 138 195 A2 bekannt. Bei dieser Vorrichtung handelt es sich um eine selbstauslösende Löschvorrichtung für brandgefährdete Geräte. Eine kleine Druckflasche wird an einem Gerät montiert und über ein Blasrohr wird das Löschfluid an geeigneter Stelle ausgebracht. Um ein Verdunsten des Löschfluids zu verhindern, ist das Blasrohr an seinem Ende durch ein Material verschlossen, welches sich bei Überschreitung einer vorbestimmten Temperatur auflöst oder verflüssigt. Dies führt zu einer Selbstauslösung. Das Blasrohr ist im Ruhezustand mit Löschfluid gefüllt. Das Löschfluid liegt unmittelbar an dem Auslass an. Dehnt sich das Löschfluid aus, so kann es zu einer Zerstörung des Endstücks des Blasrohrs kommen, und Löschfluid könnte unbeabsichtigt austreten.

Aus der EP 0 650 743 B1 ist eine Feuerlöscheinrichtung für Schienenfahrzeuge mit einem stationären Behälter für Löschflüssigkeit bekannt. Da Schienenfahrzeuge während ihres Betriebs ständig der Umgebungstemperatur ausgesetzt sind, kann es im Inneren der Fahrzeuge zu hohen Temperaturschwankungen kommen. Insbesondere wenn Schienenfahrzeuge auf Abstellgleisen abgestellt sind, und nicht beheizt werden, können im Inneren extrem niedrige Temperaturen vorherrschen. Friert das Löschfluid aufgrund der extrem niedrigen Temperaturen in den Druckflaschen ein, so kann durch das sich ausdehnenden Löschfluid eine Beschädigung der Rohrleitungen als auch der Schließventile auftreten.

Um eine Beschädigung der Rohre und der Ventile vorzubeugen, schlägt die EP 0 650 743 B1 vor, Rohre und Ventile aus Stoffen mit guten Materialeigenschaften herzustellen. Durch Verwendung von thermoelastischem Kunststoff werden durch Dehnungsspannungen verursachte Materialschäden wie Versprödung oder Rissbildung vermieden.

Der Nachteil der Verwendung von thermoelastischem Kunststoff liegt einerseits in den hohen Anschaffungskosten, als auch andererseits in der mangelnden Feuerfestigkeit dieser Materialien. Im Brandfall kann es dazu kommen, dass die Rohrleitungen durch die enorme Hitze des Feuers schmelzen, und eine gute Brandbekämpfung nicht mehr möglich ist.

Zur Gewährleistung einer hohen Frostsicherheit der Feuerlöscheinrichtung in Verbindung mit hoher Betriebssicherheit und geringen Anschaffungskosten, schlägt die Erfindung vor, dass das Tauchrohr und das Anschlussstück derart geformt sind, dass das Anschlussstück im Ruhezustand teilweise mit Löschfluid gefüllt ist, dass das Anschlussstück ein Steigrohr aufweist, derart, dass das Steigrohr zumindest teilweise oberhalb des Pegels des Löschfluids liegt, und dass das Steigrohr Verschlussmittel aufweist, derart, zwischen den Verschlussmitteln und dem Löschfluid ein Gasraum gebildet ist.

Die Verschlussmittel können als Berstscheibe oder als Ventil gebildet sein. Bei der Verwendung eines Ventils kann dieses durch eine Brandmeldeanlage angesteuert werden und im Brandfall öffnen. Dies kann elektrisch oder mechanisch erfolgen. Durch eine Druckbeaufschlagung, die ebenfalls durch eine Brandmeldeanlage gesteuert ist, kann Druckluft oder Gas in die Druckflasche getrieben werden und das Löschfluid ausgebracht werden. Im Falle einer Berstscheibe als Verschlussmittel ist es möglich, dass diese durch die Druckbeaufschlagung zum Bersten gebracht wird, wonach ebenfalls Löschfluid austreten kann.

Insbesondere bei mobilen Anwendungen, beispielsweise für LKW oder Busse, kann ein Frostschutz nicht immer durch eine Heizung gewährleistet sein. Beispielsweise bei längeren Standzeiten ist es nicht möglich, durch die Batterie eine Dauerbeheizung zu ermöglichen, da dies zu einer Entladung der Batterie führte. Die Zusatzheizung müsste bei langen Standzeiten abgeschaltet werden. Dadurch könnte es zum Einfrieren des Löschfluids und zur Zerstörung herkömmlicher Verschlussmittel kommen. Durch die erfindungsgemäße Lösung wird eine Zerstörung der Verschlussmittel vermieden.

Bevorzugt eignet sich die erfindungsgemäße Verschlussvorrichtung für liegende Druckflaschen. In diesem Fall ist ein horizontal angeordnetes Tauchrohr in der Druckflasche in das Löschfluid eingetaucht. Am Austritt des Tauchrohrs wird ein Anschlussstück mit einem Steigrohr angeordnet, welches sich vertikal erstreckt. Das Steigrohr ist so geformt, dass es zumindest teilweise oberhalb des Pegels des Löschfluids liegt.

In dem Steigrohr, oder an dessen Ende werden die Verschlussmittel angeordnet. Die Verschlussmittel werden erfindungsgemäß oberhalb des Pegels des Löschfluids angeordnet. Zwischen dem Pegel des Löschfluids und den Verschlussmitteln bildet sich ein Gasraum. Friert das Löschfluid ein, so geschieht dies zunächst an den peripheren Ausdehnungen der Druckflasche und den Verbindungsstücken, also an der Innenwandung der Druckflasche als auch am Adapterstück, insbesondere am Tauchrohr, Anschlussstück und Steigrohr. Das Steigrohr wird regelmäßig zuerst einfrieren, da es der Außentemperatur ungeschützt ausgesetzt ist. Friert danach das Löschfluid im Inneren der Druckflasche und dem Tauchrohr ein, muss sich dieses ausdehnen. Die Ausdehnung führt dazu, dass der im Steigrohr gebildete Eispfropfen in Richtung der Verschlussmittel gedrückt wird. Der Gasraum zwischen Verschlussmittel und Pegel des Löschfluids ermöglicht die Ausdehnung und Verschiebung des Eispfropfens im Steigrohr, ohne dass die Verschlussmittel beschädigt werden. Lägen die Verschlussmittel unmittelbar am oder unterhalb des Pegels des Löschfluids, würden diese durch die Ausdehnung des Fluids und die damit verbundene Verschiebung des Eispfropfens beschädigt werden. Beim Auftauen könnte das Löschfluid aus der Druckflasche ungehindert austreten.

Durch die Ausgestaltung des Steigrohrs und des Anschlussstückes gemäß Anspruch 1 wird eine solche Zerstörung der Verschlussmittel vermieden. Die Verschlussvorrichtung eignet sich zum Schutz eines trockenen Systems, bei dem die zu den Löschnebeldüsen führenden Rohre im Ruhezustand mit Luft gefüllt sind, und erst im Brandfall das Löschfluid in die Rohrleitungen eingebracht wird. Auch wäre es möglich, Nasssysteme mit der erfindungsgemäßen Lösung zu schützen. Beispielsweise könnte in den Rohrleitungen eine Salzlösung vorgehalten werden, die einen niedrigeren Gefrierpunkt hat.

Auch wäre es möglich, das Steigrohr U-förmig zu bilden. Wird das U so angeordnet, dass Zuleitung und die Ableitung unterhalb des Bogens liegen, könnte sich im Bogen ein Gasraum bilden. In diesem Gasraum könnten die Verschlussmittel angeordnet werden.

Im Brandfall wird über eine Druckluftbeaufschlagung das Innere der Druckflasche mit Druckluft oder Gas beaufschlagt. Bei der Verwendung einer Berstscheibe als Verschlussmittel wird dadurch das Löschfluid in Richtung der Berstscheibe gedrückt, solange, bis der Berstdruck erreicht ist. Die Berstscheibe birst, und das Löschfluid wird in die Rohrleitung getrieben, bis es aus Löschnebeldüsen ausgebracht wird. Bei einem Ventil als Verschlussmittel kann dieses durch eine Brandmeldeanlage geöffnet werden, bevor die Druckbeaufschlagung aktiviert wird.

Bevorzugt ist, dass der Gasraum derart gebildet ist, dass sich beim Einfrieren des Löschfluids im Anschlussstück das gefrorene Löschfluid in Richtung der Verschlussmittel ausdehnen kann. Bei einer Berstscheibe kann der Gasraum so dimensioniert sein, dass beim Ausdehnen des Fluids der Berstdruck nicht erreicht wird. Die Entfernung zwischen Berstscheibe und Pegel des Löschfluids muss so gewählt werden, dass eine maximale, frostbedingte Ausdehnung des Löschfluids den Gasdruck nicht über den Berstdruck treibt. Messungen haben ergeben, dass eine bis zu 9%ige Ausdehnung des Löschfluids im Fall des Einfrierens möglich ist. Diese Ausdehnung muss durch den Gasraum aufgefangen werden. Durch die Verwendung der erfindungsgemäßen Verschlussvorrichtung ist es möglich, Druckflaschen mit 90 bis 95 % zu befüllen, ohne dass eine frostbedingte Zerstörung zu befürchten ist.

Insbesondere bei liegenden Druckflaschen muss eine vollständige Entleerung im Brandfall gewährleistet sein. Aus diesem Grunde wird vorgeschlagen, dass das Tauchrohr in Richtung der Innenwand der Druckflasche geneigt ist.

Die Befüllung der Druckflasche ist bevorzugt bis zu einem Befüllungsgrad von 90 bis 95 % möglich. In diesem Falle wird vorgeschlagen, dass bei einer auf einer Seite liegenden Druckflasche das Tauchrohr und das Anschlussstück unterhalb des Pegels des Löschfluids liegen, derart, dass das Tauchrohr vollständig mit Löschfluid gefüllt ist und dass das Anschlussstück bis zumindest zum Steigrohr mit Löschfluid gefüllt ist. Bevorzugt ist, dass das Steigrohr zumindest teilweise mit Löschfluid gefüllt ist. Es muss lediglich gewährleistet sein, dass der Gasraum zwischen Verschlussmittel und Pegel des Löschfluids genügend groß ist, um die frostbedingte Ausdehnung des Löschfluids zu kompensieren.

Durch die Verwendung der erfindungsgemäßen Verschlussvorrichtung lassen sich Feuerlöscheinrichtungen auch dann betreiben, wenn zu befürchten ist, dass das Löschfluid frostbedingt zeitweise einfriert. Ein Beimischen von Frostschutzmittel zum Löschfluid ist bevorzugt nicht mehr notwendig. Insbesondere Wasser eignet sich gemäß eines vorteilhaften Ausführungsbeispiels als Löschfluid.

Ein weiterer Gegenstand der Erfindung ist ein System zur Brandbekämpfung mit einem Löschfluidspeicher mit einer Verschlussvorrichtung nach Anspruch 1 und einer an dem Anschlussstück angeordneten Rohrleitung, wobei die Rohrleitung zumindest eine offene Löschdüse zum Ausbringen des Löschfluids aufweist, und wobei die Verschlussmittel die Rohrleitung von dem Tauchrohr abdichtet. Ein solches System kann mit der erfindungsgemäßen Vorrichtung frostsicher betrieben werden. Eine Zerstörung der Verschlussmittel durch frostbedingte Ausdehnungen wird vermieden.

Bevorzugt werden Löschnebeldüsen zum Ausbringen eines fein verteilten Löschnebels verwendet.

Nachfolgend wird die Erfindung anhand einer ein Ausführungsbeispiel zeigenden Zeichnung näher erläutert.

In der Zeichnung zeigt
- FIG. 1: eine Verschlussvorrichtung nach einem ersten Ausführungsbeispiel;
- FIG. 2: eine Verschlussvorrichtung nach einem zweiten Ausführungsbeispiel;

Figur 1 zeigt eine Feuerlöscheinrichtung 1 mit einer Verschlussvorrichtung 2 und einer Druckflasche 6. Die Verschlussvorrichtung 2 ist aus einem Adapterstück 8, einem Anschlussstück 12, einem Steigrohr 14 und einer Berstscheibe 18a gebildet. In der Druckflasche 6 ist ein in Richtung der Innenwand der Druckflasche 6 geneigtes Tauchrohr 10 vorgesehen. Das Tauchrohr 10 ist unterhalb des Pegels des Löschfluids 4. Über eine Druckluftbeaufschlagung 22, welche mit einem Rückschlagventil (nicht dargestellt) versehen ist, wird im Brandfall Pressluft in die Druckflasche 6 eingebracht und das Löschfluid aus der Druckflasche 6 ausgetrieben.

Die Verschlussvorrichtung 2 ist derart gebildet, dass von dem Anschlussstück 12 das Steigrohr 14 bevorzugt senkrecht in die Vertikale abzweigt. Die Berstscheibe 18a im Steigrohr 14 ist so angeordnet, dass sie oberhalb des Pegels 16 des Löschfluids 4 liegt. Zwischen der Berstscheibe 18a und dem Pegel 16 des Löschfluids 4 bildet sich ein Gasraum 20.

Kommt es beim Betrieb der Feuerlöscheinrichtung 1 zu extremen Temperaturschwankungen, insbesondere sehr niedrigen Temperaturen, so friert das Löschfluid 4 in der Druckflasche 6 ein. Zunächst friert das Löschfluid 4 im Bereich des Steigrohrs 14 und des Anschlussstücks 12 ein. Danach friert das Löschfluid 4 im Tauchrohr 10 und der Druckflasche 6 und dehnt sich aus. Dass im Steigrohr 14 gefrorene Löschfluid wird durch diese Ausdehnung in Richtung der Berstscheibe 18a gepresst. Durch die Verschiebung des Eispfropfens in Richtung der Berstscheibe 18a wird der Gasraum 20 komprimiert. Der Gasraum 20 ist jedoch so dimensioniert, dass die frostbedingte Erhöhung des Gasdrucks stets unterhalb des Berstdrucks der Berstscheibe 18a bleibt. Ausdehnungen von bis zu 10 % des Löschfluids werden durch den Gasraum 20 kompensiert.

Im Brandfall wird Druckluft über die Druckluftbeaufschlagung 22 in die Druckflasche 6 gepresst. Das Löschfluid wird über das Tauchrohr 20, das Anschlussstück 12 und das Steigrohr 14 in Richtung der Berstscheibe 18a gedrückt. Der Druck liegt dann oberhalb des Berstdrucks der Berstscheibe 18a, und die Berstscheibe 18a birst. Das Löschfluid wird durch ein Rohrleitungssystem (nicht dargestellt) zu Löschnebeldüsen (nicht dargestellt) transportiert, und dort als fein verteilter Nebel zur Brandbekämpfung ausgebracht.

Figur 2 zeigt ein weiteres Ausführungsbeispiel. Im Unterschied zur Figur 1 ist hier das Steigrohr 14 U-förmig geformt. Zu- und Abfluss des Steigrohres 14 liegen unterhalb des Bogens des Steigrohrer 14. In dem Gasraum 20 ist ein Ventil 18b angeordnet. Diese Ventil wird im Brandfall geöffnet, bevor die Druckflasche 6 mit Druckluft oder Gas beaufschlagt wird.

Bei der in Figur 2 gezeigt Variante ist es möglich, dass zu beiden Seiten des Steigrohres Fluid in den Rohren ist. Nur oberhalb des Pegels 16 bildet sich ein Gasraum 20.

Durch die erfindungsgemäße Verschlussvorrichtung ist es möglich, kostengünstig einen frostsicheren Betrieb von Feuerlöschanlagen zu gewährleisten.

## Patentansprüche

1. Verschlussvorrichtung (2) für Löschfluid (4) speichernde Druckflaschen (6) mit
- einer Druckflasche (6), und
- einem Adapterstück (8) zum Anschluss eines in der Druckflasche (6) angeordneten Tauchrohres (10) mit einem außerhalb der Druckflasche (6) angeordneten Anschlussstück (12),
**dadurch gekennzeichnet, dass**
- das Tauchrohr (10) und das Anschlussstück (12) derart geformt sind, dass das Anschlussstück (12) im Ruhezustand teilweise mit Löschfluid (4) gefüllt ist,
- das Anschlussstück (12) ein Steigrohr (14) aufweist, derart, dass das Steigrohr (14) zumindest teilweise oberhalb des Pegels (16) des Löschfluids (4) liegt, und
- dass das Steigrohr (14) Verschlussmittel (18) aufweist, derart, dass zwischen den Verschlussmitteln (18) und dem Löschfluid (4) ein Gasraum (20) gebildet ist.

2. Verschlussvorrichtung (2) nach Anspruch 1, **dadurch gekennzeichnet, dass** der Gasraum (20) derart gebildet ist, dass sich beim Einfrieren des Löschfluids (4) im Anschlussstück (12) das gefrorene Löschfluid (4) in Richtung der Verschlussmittel (18) ausdehnen kann.

3. Verschlussvorrichtung (2) nach einem der vorangehenden Absprüche, **dadurch gekennzeichnet, dass** das Tauchrohr (10) in Richtung der Innenwand der Druckflasche (6) geneigt ist.

4. Verschlussvorrichtung (2) nach einem der vorangehenden Ansprüche, **dadurch gekennzeichnet, dass** das Steigrohr (14) U-förmig geformt ist, wobei Zufluss und Abfluss unterhalb des Bogens angeordnet sind, derart, dass sich im Bogen ein Gasraum (20) bildet, und dass die Verschlussmittel (18) in dem Bogen angeordnet sind.

5. Verschlussvorrichtung (2) nach einem der vorangehenden Ansprüche, **dadurch gekennzeichnet, dass** bei auf einer Seite liegenden Druckflasche (6) das Tauchrohr (10) und das Anschlussstück (12) unterhalb des Pegel (16) des Löschfluids (4) liegen, derart, dass das Tauchrohr (10) vollständig mit Löschfluid (4) gefüllt ist und dass das Anschlussstück (12) bis zumindest zum Steigrohr (14) mit Löschfluid (4) gefüllt ist.

6. Verschlussvorrichtung (2) nach einem der vorangehenden Ansprüche, **dadurch gekennzeichnet, dass** das Löschfluid (4) frei von Frostschutzmitteln ist.

7. Verschlussvorrichtung (2) nach einem der vorangehenden Ansprüche, **dadurch gekennzeichnet, dass** das Löschfluid (4) Wasser ist.

8. System zur Brandbekämpfung mit einem Löschfluidspeicher mit einer Verschlussvorrichtung (2) nach Anspruch 1 und einer an dem Anschlussstück (12) angeordneten Rohrleitung, wobei die Rohrleitung zumindest eine offene Löschdüse zum Ausbringen des Löschfluids aufweist, und wobei die Verschlussmittel (18) die Rohrleitung von dem Tauchrohr (10) abdichtet.

## Claims

1. Closure device (2) for pressure cylinders (6) storing extinguishing fluid (4) with
- a pressure cylinder (6), and
- an adapter piece (8) for the connection of an immersion pipe (10) arranged in the pressure cylinder (6), with a connection piece (12) arranged outside the pressure cylinder (6),
**characterised in that**
- the immersion pipe (10) and the connection piece (12) are formed in such a way that the connection piece (12) in an idle state is partially filled with extinguishing fluid (4),
- the connection piece (12) comprises a riser pipe (14) in such a way that the riser pipe (14) lies at least partially above the level (16) of the extinguishing fluid (4), and
- **in that** the riser pipe (14) comprises closure means (18) in such a way that a gas space (20) is formed between the closure means (18) and the extinguishing fluid (4).

2. Closure device (2) according to Claim 1, **characterised in that** the gas space (20) is formed in such a way that, in the event of the extinguishing fluid (4) freezing in the connection piece (12), the frozen extinguishing fluid (4) can expand in the direction of the closure means (18).

3. Closure device (2) according to any one of the preceding claims, **characterised in that** the immersion pipe (10) is inclined in the direction of the inner wall of the pressure cylinder (6).

4. Closure device (2) according to any one of the preceding claims, **characterised in that** the riser pipe (14) is formed U-shaped, wherein the inflow and outflow are arranged below the curve, in such a way that a gas space (20) forms in the curve, and **in that** the closure means (18) are arranged in the curve.

5. Closure device (2) according to any one of the preceding claims, **characterised in that**, with the pressure cylinder (6) lying on its side, the immersion pipe (10) and the connection piece (12) lie below the level (16) of the extinguishing fluid (4), in such a way that the immersion pipe (10) is completely filled with extinguishing fluid (4), and **in that** the connection piece (12) is filled with extinguishing fluid (4) at least as far as the riser pipe (14).

6. Closure device (2) according to any one of the preceding claims, **characterised in that** the extinguishing fluid (4) is free of frost protection means.

7. Closure device (2) according to any one of the preceding claims, **characterised in that** the extinguishing fluid (4) is water.

8. System for fighting fires with an extinguishing fluid reservoir with a closure device (2) according to Claim 1 and a pipe arranged at the connection piece (12), wherein the pipe comprises at least one open extinguishing nozzle for the delivery of extinguishing fluid, and wherein the closure means (18) seal off the pipe from the immersion pipe (10).

## Revendications

1. Dispositif de fermeture (2) pour des bouteilles sous pression (6) servant de réservoir pour un fluide d'extinction (4), avec
- une bouteille sous pression (6) et
- un adaptateur (8) pour le raccordement d'un tube plongeur (10), installé dans la bouteille sous pression (6), avec une pièce de raccordement (12) disposée à l'extérieur de la bouteille sous pression (6),
**caractérisé en ce que**
- le tube plongeur (10) et la pièce de raccordement (12) sont formés de sorte que la pièce de raccordement (12), à l'état de repos, soit partiellement remplie de fluide d'extinction (4),
- la pièce de raccordement (12) est équipée d'une conduite montante (14), ladite conduite montante (14) étant située, au moins partiellement, au-dessus du niveau (16) du fluide d'extinction (4), et
- la conduite montante (14) présente des moyens de fermeture (18), de sorte qu'un espace de gaz (20) soit formé entre les moyens de fermeture (18) et le fluide d'extinction (4).

2. Dispositif de fermeture (2) selon la revendication 1, **caractérisé en ce que** l'espace de gaz (20) est conçu de sorte que, lors de la congélation du fluide d'extinction (4), ledit fluide d'extinction (4) puisse se dilater dans la pièce de raccordement (12) en direction des moyens de fermeture (18).

3. Dispositif de fermeture (2) selon l'une des revendications précédentes, **caractérisé en ce que** le tube plongeur (10) est incliné en direction de la paroi intérieure de la bouteille sous pression (6).

4. Dispositif de fermeture (2) selon l'une des revendications précédentes, **caractérisé en ce que** la conduite montante (14) présente la forme d'un U, l'entrée et la sortie étant disposées au-dessus du coude, de sorte qu'un espace de gaz (20) se forme dans ledit coude, et **en ce que** les moyens de fermeture (18) sont disposés dans le coude.

5. Dispositif de fermeture (2) selon l'une des revendications précédentes, **caractérisé en ce que**, quand la bouteille sous pression (6) est couchée sur un côté, le tube plongeur (10) et la pièce de raccordement (12) sont situés au-dessous du niveau (16) du fluide d'extinction (4), de sorte que le tube plongeur (10) est complètement rempli de fluide d'extinction (4) et que la pièce de raccordement (12) est remplie de fluide d'extinction (4) au moins jusqu'à la conduite montante (14).

6. Dispositif de fermeture (2) selon l'une des revendications précédentes, **caractérisé en ce que** le fluide d'extinction (4) est exempt de produits antigel.

7. Dispositif de fermeture (2) selon l'une des revendications précédentes, **caractérisé en ce que** le fluide d'extinction (4) est de l'eau.

8. Système de lutte contre les incendies avec un réservoir de fluide d'extinction (4), pourvu d'un dispositif de fermeture (2) selon la revendication 1 et d'une conduite tubulaire installée sur la pièce de raccordement (12), ladite conduite tubulaire présentant au moins une buse d'extinction ouverte pour l'application du fluide d'extinction, et les moyens de fermeture (18) assurant l'étanchéité entre la conduite tubulaire et le tube plongeur (10).
